# FASCICULE DE BREVET EUROPEEN

(11) **EP 0 177 400 B1**
(45) Date de publication et mention de la délivrance du brevet: **16.03.1988**
(21) Numéro de dépôt: 85401823.1
(22) Date de dépôt: 19.09.1985
(51) Int. Cl.: B65D 88/48

(54) **Perfectionnement aux réservoirs à toit flottant pour liquides, notamment aux réservoirs de stockage utilisés dans le domaine électro-nucléaire**
Schwimmende Behälterdecke eines Speichertanks insbesondere verwendet in einer Elektronuklearanlage
Liquid tank with a floating roof, such as a storage tank used in the electronuclear field

(30) Priorité: 27.09.1984 FR 8414859
(43) Date de publication de la demande: 09.04.1986
(73) Titulaire: ELECTRICITE DE FRANCE Service National, 75008 Paris (FR)
(72) Inventeur: Barbillat, Claude, F-95100 Argenteuil (FR)
(74) Mandataire: Martin, Jean-Jacques

(56) Documents cités:
- FR-A- 841 839
- FR-A- 2 526 405
- US-A- 2 712 395

## Description

L'invention concerne les réservoirs à toit flottant pour liquides.

De tels réservoirs sont utilisés notamment comme réservoirs de stockage dans le domaine électro-nucléaire pour des liquides tels que des eaux déminéralisées dégazées.

Dans ce domaine, une grande fiabilité est exigée pour la conception des réservoirs, afin d'éliminer tout risque d'arrêt de fonctionnement, ou pire encore de détérioration des éléments constitutifs essentiels; il est également indispensable d'avoir un fonctionnement sûr, sans risque de fausse manoeuvre. De plus, lorsque de tels réservoirs à toit flottant sont utilisés pour l'appoint d'eau au circuit primaire d'un réacteur nucléaire, il est nécessaire d'avoir un stockage à l'abri de l'air qui assure une qualité très stricte pour le liquide stocké, l'eau dégazée devant, dans cette application particulière, avoir une teneur en oxygène n'excédant pas 100 ₁l_{9/}1 pour écarter tout risque d'oxydation.

Il est connu de réaliser un réservoir à toit flottant comportant une paroi cylindrique, un toit flottant relié de façon étanche à ladite paroi qui l'entoure par une membrane souple, cette membrane définissant avec la paroi du réservoir un espace propre à recevoir un liquide de contre-pression, et des moyens permettant de protéger le réservoir contre un excès de remplissage lorsque le toit est en position haute, conformément au préambule de la revendication 1.

Un exemple typique d'un tel réservoir est illustré dans FR-A-2 526 405. Pour préserver cette membrane souple reliant le pourtour du toit et la paroi latérale du réservoir, en évitant en particulier la formation de plis et/ou une application incontrôlable contre la paroi du réservoir sous l'effet de la pression du liquide contenu dans le réservoir, il est d'ordinaire prévu que l'espace défini par la membrane et la paroi du réservoir, espace communiquant avec l'extérieur, reçoive un liquide de contre-pression faisant essentiellement office de lubrifiant pour la membrane lors des mouvements du toit flottant, et permettant accessoirement, au moins dans certaines positions un centrage dudit toit par rapport à la paroi cylindrique du réservoir.

L'un des problèmes que pose la conception de tels réservoirs à toit flottant réside dans leur protection contre un excès de remplissage lorsque le toit est en position haute. Il peut en effet arriver, à la suite d'une erreur de manoeuvre, que l'on procède à un sur-remplissage du réservoir; le toit flottant est en général limité dans son mouvement vers le haut par des butées hautes prévues en partie haute de la paroi du réservoir, et, si la pression continue à monter lorsque le toit est en butée haute, il est indispensable de prévoir un moyen de protection pour le réservoir.

Un autre problème, inhérent à certaines applications comme celle du domaine électro-nucléaire, est de parvenir à préserver au maximum le liquide stocké d'un contact avec l'air ambiant, et ainsi éviter un regazage dudit liquide.

Selon une technique connue, par exemple illustrée dans le brevet français N° 2 526 405, il est prévu une soupape embarquée sur le toit, parfois dénommée soupape de débordement, pour éviter la surpression, laissant ainsi passer la totalité du débit à partir d'un certain seuil. Ces solutions ne donnent pas satisfaction, car le liquide franchissant cette soupape lors d'une surpression débouche directement dans le caisson du toit, mais celui-ci peut couler, avec tous les risques que cela comporte, lors d'une descente désordonnée de ce toit. Une évacuation hors du toit par l'intérieur du réservoir serait très incommode et de réalisation compliquée car, une prise haute n'étant pas possible du fait de l'accrochage de la membrane, une prise basse obligerait à avoir une conduite souple, reliée au toit, soumise extérieurement à la pression du liquide dans le réservoir, c'est-à-dire une pression de l'ordre de 1 bar pour un réservoir à 10 m de haut, lorsque le toit est en position haute.

Selon une autre technique connue, il a été proposé de réaliser un toit flottant comportant une ceinture extérieure rigide coulissant à la manière d'un piston contre la paroi intérieure du réservoir, ladite ceinture démasquant, en position haute du toit, un orifice d'évacuation. Une telle solution, par exemple conforme à celle décrite dans US-A-2 712 395, ne peut pas être transposée aux réservoirs à toit flottant dont la structure est prévue pour utiliser un volume de liquide de contre-pression reçu dans l'espace périphérique défini par une membrane reliant le pourtour du toit et la paroi latérale du réservoir: la présence de la membrane rend impossible toute communication entre l'intérieur du réservoir et la portion de la paroi dudit réservoir située au-dessus du niveau d'accrochage de la membrane.

En dehors du domaine des réservoirs à toit flottant, il existe aussi d'autres types de dispositifs de sécurité pour réservoirs de liquides. Il a été par exemple proposé d'utiliser un bac compensateur séparé du réservoir. Un tel dispositif est décrit dans FR-A-841 839: le bac contient un liquide compensateur, plus dense et non miscible avec le liquide stocké, et dont le niveau est réglé pour maintenir automatiquement la pression exercée sur le toit fixe du réservoir. Une telle solution ne conviendrait pas pour un réservoir à toit flottant à volume de liquide de contre-pression, car il est utilisé pour des surpressions très élevées, et la présence d'un toit flottant impliquerait de disposer le bac de compensation à un niveau très élevé, ce qui aboutirait à une structure inenvisageable dans la pratique.

L'invention vise à éviter les inconvénients des techniques antérieures précédemment citées.

Le but principal de l'invention est donc de fournir un réservoir à toit flottant dont la structure permette une protection sûre contre une surpression due à un excès de remplissage du réservoir, lorsque le toit est en position haute, grâce à une évacuation efficace du liquide dans cette situation de sur-remplissage, tout en préservant au maximum le liquide stocké dans le réservoir d'un contact avec l'air ambiant, ceci en particulier pour une application dans le domaine électro-nucléaire.

Un autre but de l'invention est d'avoir une structure simple et de coût de fabrication raisonnable pour le réservoir.

Selon l'invention, le problème technique exposé plus haut est résolu en prévoyant un réservoir à toit flottant pour liquides caractérisé par le fait que les moyens de protection sont principalement constitués par une canalisation de trop-plein montée à l'extérieur du réservoir sur la paroi de celui-ci, et communiquant avec l'intérieur du réservoir par un orifice prévu en partie basse de la paroi de celui-ci, ladite canalisation de trop-plein présentant une portion en forme de crosse tournée vers le bas et disposée à une hauteur correspondant au niveau maximal prédéterminé du liquide dans le réservoir en position haute du toit, et par une tubulure formant casse-siphon raccordée à la canalisation de trop-plein au voisinage de la partie supérieure de la crosse de ladite canalisation, et ouverte à l'air libre en son autre extrémité.

De préférence, la canalisation de trop-plein communique avec l'intérieur du réservoir par un orifice disposé à un niveau inférieur à celui occupé par le pli de la membrane souple, et ce quelle que soit la position du toit, et/ou à un niveau inférieur à celui occupé par des butées basses prévues à l'intérieur du réservoir et sur lesquelles vient s'appuyer le toit en position basse.

La crosse de canalisation de trop-plein est avantageusement calée à un niveau dépassant légèrement celui qu'occupe le liquide dans le réservoir lorsque le toit est amené, au remplissage du réservoir, en appui contre des butées hautes définissant la position de hauteur . maximale dudit toit.

D'autres caractéristiques et avantages apparaîtront plus clairement à la lumière de la description et des figures du dessin annexé, illustrant des modes de réalisation particuliers de l'invention, en référence aux figures où:
-la figure 1 est une coupe verticale d'un réservoir à toit flottant conforme à l'invention;
-la figure 2 est une coupe partielle du réservoir dont le toit est en position haute;
-la figure 3 est une coupe partielle illustrant le détail des organes de vidange du liquide de contre-pression; et
-la figure 4 est une coupe selon IV-IV de la figure 3.

Sur la figure 1, un réservoir à toit flottant pour liquides 1 comporte une paroi généralement cylindrique 2, un toit flottant 3 réalisé en caisson ouvert sur le dessus, et une membrane souple 4 reliant de façon étanche le pourtour du toit flottant à la paroi latérale du réservoir. Il est à noter que la membrane 4 est ici accrochée en 5 à mi-hauteur du réservoir, mais l'invention s'appliquerait aussi au cas d'une membrane accrochée sur la partie haute du réservoir. Conformément à la technique habituelle, l'espace 6, ouvert à l'extérieur, défini par la membrane 4 et la paroi 2 du réservoir est propre à recevoir un liquide de contre-pression servant essentiellement de lubrifiant pour la membrane souple 4, en évitant en particulier la formation de plis lors des différents mouvement du toit flottant 3, et permettant accessoirement, au moins dans certaines position, un centrage dudit toit par rapport à la paroi du réservoir.

La figure 1 illustre schématiquement un certain nombre d'équipements qui sont habituellement prévus sur les réservoirs à toit flottant pour liquides; ces équipements seront rappelés succinctement, étant donné que l'homme de l'art est bien accoutumé à la présence de ces équipements.

Il est ainsi prévu, pour le toit flottant 3, six roues de guidage 7 à ressort 8, montées selon une répartition régulière à la périphérie supérieure du toit et destinées à s'appliquer contre la paroi 2 du réservoir dans toutes les positions du toit; une mesure avantageuse consiste à prévoir un dimensionnement du toit flottant avec ses roues de guidage qui reste toujours inférieur au diamètre du réservoir, de façon à rendre possible, bien que cela ne soit pas souhaitable, un retournement complet du toit sans coincement par la paroi du réservoir. Le toit flottant 3 est également équipé d'un inclinomètre analogique 9 sur lequel est branché un câble 10, équipé d'un mou et muni d'un contre-poids, pour renvoi de la lecture et des alarmes en salle de commande, ce qui permet de suivre l'inclinaison du toit en cas d'accrochage en position intermédiaire, de fonctionnement en partie basse ou de vidange du réservoir. Le toit flottant 3 est également équipé, au voisinage de la jonction membrane-toit, d'évents périphériques 11 reliés par un collecteur d'éventage 12 muni d'une vanne 13, et éventuellement d'une purge d'air 14 au centre du toit au cas où celui-ci ne présenterait pas une conicité suffisante pour collecter l'air en périphérie. Le toit flottant est enfin équipé d'une tubulure casse-vide 34 formant une soupape naturelle qui protège le réservoir contre une dépression excessive au cours d'une vidange lorsque ledit toit est en position basse, ou que celui-ci se coince dans une position intermédiaire (d'ailleurs, dans ce cas, cette tubulure sert avantageusement d'exutoire en cas de surpression).

Quant au réservoir proprement dit, il est équipé d'un éventage manuel en dessous du niveau des points d'accrochage 5 de la membrane, avec plusieurs évents répartis également sur la périphérie et raccordés par un collecteur 15 avec une tuyauterie de sortie vers une vanne 16; il est prévu aussi à un niveau bas des conduites d'entrée 17, de sortie 18, et de vidange 19 pour le liquide du réservoir. Une passerelle circulaire 20 en haut du réservoir facilite la visite du toit et de la membrane.

Le mouvement du toit flottant est limité par des butées basses 21 et hautes 22, et des équipements d'indications et d'alarmes (non représentés) sont prévus pour vérification des niveaux extrêmes haut et bas dans la salle de commande.

Le réservoir est équipé de moyens permettant d'effectuer la vidange du volume de liquide de contre-pression lorsque le toit est en position haute. Ainsi que cela a été illustré aux figures 1 et 2, ces moyens comportent un orifice de prise de vidange 23 traversant la paroi 2 en partie haute du réservoir et connecté à une canalisation de vidange classique 24 munie d'une vanne 25 et extérieure à ladite paroi.

Pour procéder à la vidange du liquide de contre-pression, on remplit le réservoir, faisant ainsi monter le toit flottant jusqu'à un appui contre les butées hautes 22 (figure 2). Pour protéger le réservoir contre un excès de remplissage, il est prévu conformément à l'invention une canalisation extérieure de trop-plein 26 en forme de crosse, munie en partie supérieure d'un conduit casse-siphon 27 qui permet d'arrêter la vidange lorsque celle-ci est amorcée avec le trop-plein et d'éviter ainsi une vidange totale du réservoir; dans ce cas, on poursuivra le remplissage du réservoir jusqu'à ce que le niveau de la ligne de flottaison 28 du liquide, qui correspond d'ailleurs sensiblement au niveau de surface du liquide de contre-pression, atteigne le niveau 29 du trop-plein, légèrement au-dessus du niveau occupé en début de butée haute, ce qui est une sécurité supplémentaire pour être bien assuré que le toit flottant est à sa hauteur maximale.

La canalisation de trop-plein 26 communique avec l'intérieur du réservoir par un orifice prévu en partie basse de la paroi dudit réservoir, à un niveau toujours inférieur au pli de la membrane 4, de façon notamment à éliminer tout risque d'obstruction par ladite membrane; cet orifice est aussi de préférence disposé plus bas que le niveau des butées basses 21.

Comme indiqué précédemment, la crosse de la canalisation 26 est calée à un niveau 29 (figure 2) plus élevé que le niveau de flottaison 28 en simple butée haute du toit.

La canalisation 26 contient ainsi un bouchon de liquide de volume variable qui permet d'éviter tout contact du liquide contenu dans le réservoir avec l'air ambiant, et de ce fait un regazage dudit liquide.

On isole alors le réservoir en fermant la vanne de la conduite d'entrée 17, puis on ouvre la vanne 25 de l'orifice de prise de vidange 23 ; celui-ci, prévu à cet effet à un niveau inférieur à celui 28 de la ligne de flottaison lorsque le toit est en butée haute, permet une vidange complète du volume de liquide de contre-pression par l'effet naturel de la pression du liquide du réservoir qui tend à pousser radialement la membrane souple 4, et donc à expulser ce liquide jusqu'à ce que toute la partie de la membrane qui est plus basse que l'orifice de vidange soit appliquée contre la paroi intérieure du réservoir. Il suffit alors d'actionner des moyens de remplissage en liquide de contre-pression, moyens disposés de préférence en partie haute du réservoir à un niveau voisin de celui des moyens de vidange, et constitués par exemple (figure 1) par une conduite 30, une vanne 31 et un compteur volumétrique 32 permettant l'admission d'un volume prédéterminé.

Le niveau de l'orifice de vidange est important car lorsqu'on ouvre la vanne de vidange 25, le toit baisse légèrement au fur et à mesure de l'expulsion du liquide de contre-pression ; il faut donc avoir la certitude que le niveau 28 de la ligne de flottaison reste supérieur à celui de l'orifice de prise de vidange 23, afin que la vidange soit complète.

Les figures 3 et 4 illustrent un moyen permettant d'éviter l'obturation de l'orifice de prise de vidange par la membrane souple lors de la vidange du liquide de contre-pression ; ce moyen est par exemple réalisé sous forme d'un élément plat 33 fixé sur la paroi latérale 2 et dont la portion en saillie évite l'obturation de l'orifice de prise de vidange 23 tout en laissant passer le liquide latéralement.

Pour une application au domaine électro-nucléaire, on utilisera avantageusement de l'eau déminéralisée comme liquide de contre-pression; la conception du réservoir à toit flottant de l'invention permet aussi d'éviter de mettre en contact avec l'air le liquide du réservoir, ce qui évite de devoir procéder à un redégazage de ce liquide (les communications à l'air libre par le casse-siphon de la tuyauterie de trop-plein et la tubulure casse-vide n'introduisent en fait qu'une perturbation négligeable, car le casse-siphon, qui est très éloigné de sa communication avec le réservoir en partie basse, et la tubulure casse-vide renferment un bouchon inférieur de liquide qui forme un écran efficace).

## Revendications

1. Réservoir à toit flottant pour liquides, comportant une paroi cylindrique (2), un toit flottant (3) relié de façon étanche à ladite paroi qui l'entoure par une membrane souple (4), cette membrane définissant avec la paroi du réservoir un espace (6) propre à recevoir un liquide de contre-pression, et des moyens permettant de protéger le réservoir contre un excès de remplissage lorsque le toit est en position haute, caractérisé par le fait que les moyens de protection (26, 27) sont essentiellement constitués par une canalisation de trop-plein (26) montée à l'extérieur du réservoir sur la paroi de celui-ci, et communiquant avec l'intérieur du réservoir par un orifice prévu en partie basse de la paroi de celui-ci, ladite canalisation de trop-plein (26) présentant une portion en forme de crosse tournée vers le bas et disposée à une hauteur correspondant au niveau maximal prédéterminé du liquide dans le réservoir en position haute du toit, et par une tubulure (27) formant casse-siphon raccordée à la canalisation de trop-plein (26) au voisinage de la partie supérieure de la crosse de ladite canalisation, et ouverte à l'air libre en son autre extrémité.

2. Réservoir à toit flottant selon la revendication 1, caractérisé par le fait que l'orifice est disposé à un niveau inférieur à celui occupé par le pli de la membrane souple (4), et ce quelle que soit la position du toit (3).

3. Réservoir à toit flottant selon l'une des revendications 1 et 2, caractérisé par le fait que l'orifice est disposé à un niveau inférieur à celui occupé par des butées basses (21) prévues à l'intérieur du réservoir et sur lesquelles vient s'appuyer le toit (3) en position basse.

4. Réservoir à toit flottant selon l'une des revendications 1 à 3, caractérisé par le fait que la crosse de canalisation de trop-plein est calée à un niveau dépassant légèrement celui qu'occupe le liquide dans le réservoir lorsque le toit (3) est amené, au remplissage du réservoir, en appui contre des butées hautes (22) définissant la position de hauteur maximale dudit toit.

## Patentansprüche

1. Behälter mit schwimmendem Dach für Flüssigkeiten mit einer zylindrischen Wand (2), einem schwimmendem Dach (3), welches über eine nachgiebige Membran (4) dicht mit der es umgebenden, genannten Wand verbunden ist, wobei diese Membran mit der Wand des Behälters einen Raum (6) begrenzt, der zur Aufnahme einer Gegendruckflüssigkeit geeignet ist, und mit Mitteln, die ermöglichen, den Behälter gegen eine Überfüllung zu schützen, wenn sich das Dach in der oberen Lage befindet, dadurch gekennzeichnet, daß die Schutzmittel (26, 27) im wesentlichen von einer Überlaufleitung (26), welche außerhalb des Behälters an dessen Wand befestigt ist und mit dem Inneren des Behälters über eine im unteren Teil seiner Wand vorgesehenen Öffnung in Verbindung steht, wobei die genannte Überlaufleitung (26) einen Abschnitt in der Form eines nach unten gewendeten Bogens aufweist, der auf einer Höhe angeordnet ist, die dem maximalen, vorbestimmten Pegel der Flüssigkeit in dem Behälter bei sich in der oberen Lage befindendem Dach entspricht, und ein einen Siphonbrecher bildendes Rohr (27) umfassen, welches mit der Überlaufleitung (26) in der Nähe des oberen Teils des Bogens der genannten Leitung verbunden und mit seinem anderen Ende zu der Umgebung hin offen ist.

2. Behälter mit schwimmendem Dach nach Anspruch 1, dadurch gekennzeichnet, daß die Öffnung auf einer niedereren Höhe als diejenige angeordnet ist, die von der Falte der nachgiebigen Membran (4) eingenommen wird, und dieses bei jeder beliebigen Lage des Dachs (3).

3. Behälter mit schwimmendem Dach nach Anspruch 1 oder 2, dadurch gekennzeichnet, daß die Öffnung auf einer niedereren Höhe als diejenige angeordnet ist, die von unteren Anschlägen (21) eingenommen wird, die im Inneren des Behälters vorgesehen sind und auf denen sich das Dach (3) in seiner unteren Lage abstützt.

4. Behälter mit schwimmendem Dach nach einem der Ansprüche 1 bis 3, dadurch gekennzeichnet, daß der Bogen der Uberlaufleitung auf einer Höhe festgelegt ist, die geringfügig diejenige überschreitet, welche die Flüssigkeit in dem Behälter einnimmt, wenn das Dach (3) beim Füllen des Behälters in Anlage gegen oberen Anschläge (22) gebracht ist, welche die obere, maximale Lage des genannten Dachs festlegen.

## Claims

1. A floating roof tank for liquids, the tank comprising a cylindrical wall (2), a floating roof (3) surrounded by said cylindrical wall, a flexible membrane (4) connecting said floating roof to said wall in watertight manner, said membrane defining together with the wall of the tank a space (6) which is suitable for receiving a counter-pressure liquid, and means for protecting the tank against being over-filled when the roof is in its top position, characterized by the fact that the protection means (26, 27) are essentially constituted by an overflow duct (26) mounted outside the tank on the wall thereof and communicating with the inside of the tank via an orifice provided through the bottom portion of the wall thereof, said overflow duct (26) having an upsidedown U-shaped portion and having the top of the upsidedown U disposed at a height corresponding to the predetermined maximum level of the liquid inside the tank when the roof is in its top position, and by a siphon-breaking tube (27) connected to the overflow duct (26) in the vicinity of the top of its upsidedown tube and open at its other end to the outside atmosphere.

2. A floating roof tank according to claim 1, wherein the orifice is disposed at a level below the level occupied by the fold in the flexible membrane (4), regardless of the position of the roof (3).

3. A floating roof tank according to claim 1 or 2, wherein the orifice is disposed at a level below the level of bottom stops (21) provided inside the tank and against which the roof (3) comes into abutment in its bottom position.

4. A floating roof tank according to anyone of claims 1 to 3, wherein the top of the upsidedown U of the overflow duct is set at a level which is slightly higher than the level of the liquid inside the tank when the roof (3) is brought into abutment against its top stops (22) by filling the tank.
